# FASCICULE DE BREVET EUROPEEN

(11) **EP 3 197 315 B1**
(45) Date de publication et mention de la délivrance du brevet: **27.04.2022**
(21) Numéro de dépôt: 14815046.9
(22) Date de dépôt: 20.11.2014
(51) Int. Cl.: A46B 5/00, A46B 9/02, A45D 24/04, A46B 1/00

(54) **SYSTEME D'APPLICATION POUR APPLIQUER UN PRODUIT SUR LES CHEVEUX**
ANWENDUNGSSYSTEM ZUM AUFTRAGEN EINES PRODUKTS AUF DAS HAAR
APPLICATION SYSTEM FOR APPLYING A PRODUCT TO HAIR

(30) Priorité: 25.09.2014 FR 1459079
(43) Date de publication de la demande: 02.08.2017
(73) Titulaire: L'OREAL, 75008 Paris (FR)
(72) Inventeur: DEBAUGE, Anne, 92110 Clichy (FR); OVERTHEIL, Aline, 92117 Clichy (FR)
(74) Mandataire: Nony
(86) Numéro de dépôt international: PCT/IB2014/066203
(87) Numéro de publication internationale: WO 2016/046610

(56) Documents cités:
- FR-A1- 2 949 185
- JP-A- 2002 101 943
- JP-A- 2004 154 426
- JP-A- 2006 326 081
- JP-U- H0 493 003
- US-A- 4 237 822

## Description

La présente invention concerne un applicateur pour appliquer un produit sur les cheveux, notamment un produit de coloration capillaire.

On connaît de nombreux dispositifs comportant un récipient et un applicateur pourvu de dents permettant de distribuer sur la chevelure le produit contenu dans le récipient. L'application du produit est souvent compliquée et nécessite un geste expert pour obtenir un résultat uniforme sur toute la chevelure.

L'application sur les longueurs des cheveux, les tempes et les racines des cheveux se fait généralement avec deux outils différents. Une brosse comportant des poils permet l'application du produit sur les longueurs des cheveux et un peigne permet l'application du produit sur les tempes et les racines des cheveux. Ceci complique l'application.

Le produit est généralement appliqué sur les cheveux à l'aide d'une canule monté sur un récipient puis répartie sur les cheveux à l'aide de l'applicateur. L'application du produit oblige à lever le bras au dessus du menton et rend l'application du produit inconfortable.

On connaît des demandes de brevet JP 2004-154426, JP 2002-101943, JP 2006-326081, JP2006326081, CN 103704976 et CN 203483015 des applicateurs pour l'application d'un produit de coloration sur les cheveux comportant d'un côté une brosse recevant le produit de coloration avant application et de l'autre un peigne.

On connaît également de la demande JP 2002-65336 un applicateur comportant, de chaque côté, une brosse, les brosses étant reliées par une charnière.

On connaît des demandes de brevets FR2949185 et US 4 237 822 des brosses d'application de produit comportant un système de distribution de produit.

Il est également connu de la demande FR 2 876255 une brosse d'application d'un produit pour les cheveux comportant une pluralité de rangées d'éléments d'application, les éléments d'application périphériques et centraux n'ayant pas la même flexibilité.

Il existe un besoin pour améliorer les applicateurs de produit sur les cheveux afin de pouvoir réaliser une application uniforme, précise, aisée et confortable d'un produit capillaire sur les longueurs des cheveux, les tempes et les racines, avec un seul applicateur.

L'invention vise à répondre à ce besoin et elle y parvient grâce à un applicateur pour appliquer un produit sur les cheveux, notamment un produit de coloration, selon la revendication indépendante 1. D'autres modes de réalisation sont décrits par les revendications dépendantes 2 à 12.

La deuxième face d'application permet l'application uniforme du produit sur les longueurs des cheveux, et la première face d'application permet l'application du produit sur les tempes et les racines des cheveux.

Le fait que plusieurs deuxièmes rangées de dents s'étendent à partir de la deuxième face permet de définir entre les dents des espaces pouvant recevoir le produit cosmétique avant son application sur les cheveux. Ceci permet un meilleur contrôle de la quantité de produit appliquée.

Le fait que la première rangée soit plus courte permet une application plus précise du produit sur les cheveux, au niveau des tempes et des racines.

Par « s'étendant longitudinalement sur une distance x » il faut comprendre que les points les plus éloignés des dents concernées sont séparés d'une distance *x*.

Le rapport *l₁*/*l₂* peut être inférieur ou égal à 0,6.

De préférence, la première et la deuxième face d'application sont planes.

La première et la deuxième face d'application sont d'axes longitudinaux parallèles .

L' applicateur comporte au moins deux premières rangées de dents, de préférence au moins trois premières rangées de dents. Le fait d'avoir plusieurs premières rangées de dents permet d'avoir une plus grande quantité de produit retenu sur l'applicateur, ce dernier étant notamment appliqué directement sur l'applicateur entre les dents, par exemple à l'aide d'une canule.

Les premières rangées de dents peuvent être parallèles entre elles.

De préférence, les dents des premières rangées de dents adjacentes ne sont pas alignées selon une direction perpendiculaire à l'axe longitudinal de la première face d'application.

La distance *D₁* entre les premières rangées de dents les plus extérieures de la première face d'application peut être comprise entre 3 et 15 mm, la distance *D₁* étant la distance, selon un axe perpendiculaire à l'axe longitudinal de la première face d'application, entre les points les plus éloignés des dents des premières rangées de dents les plus extérieures de la première face d'application.

L'applicateur comporte au moins deux premières rangées de dents, mieux trois premières rangées, les premières rangées étant à des distances différentes les unes des autres.

Les dents de chaque première rangée sont, de préférence, espacées d'une distance q comprise entre 0,2 mm et 2 mm. Ceci permet une rétention efficace du produit dans les espaces entre les dents, par capillarité, de sorte que ce dernier ne s'écoule pas de l'applicateur avant application.

De préférence, les dents des premières rangées présentent chacune un axe longitudinal perpendiculaire à la première face d'application. De même, les dents des deuxièmes rangées présentent, de préférence, chacune un axe longitudinal perpendiculaire à la deuxième face d'application.

Les dents des premières rangées sont, de préférence, plus longues que les dents des deuxièmes rangées, le rapport *L₂*/*L₁* étant compris entre 0,5 et 1,5, mieux entre 0,8 et 1, *L₁* étant la plus grande longueur des dents de la ou des premières rangées et *L₂* étant la plus grande longueur des dents des deuxièmes rangées, la longueur d'une dent étant définie entre sa base et son extrémité distale le long de son axe longitudinal.

Les deuxièmes rangées de dents comportent :
- au moins deux rangées externes de dents,
- au moins une rangée interne de dents disposée entre les deux rangées externes,
les dents des rangées externes étant avantageusement plus flexibles que les dents des rangées internes.

La distance *D₂* entre les rangées externes peut être comprise entre 5 et 40 mm, la distance *D₂* étant la distance, selon un axe perpendiculaire à l'axe longitudinal de la deuxième face d'application, entre les points les plus éloignés des dents des rangées externes.

La plus petite distance *d* entre les rangées internes et la ou les rangées externes peut être comprise entre 0,3 mm et 15 mm, mieux entre 1 mm et 5 mm.

La distance *q* entre deux dents adjacentes d'une rangée externe est, de préférence, comprise entre 0,2 mm et 2 mm. Cette distance permet d'avoir une bonne rétention du produit entre les dents.

Les deuxièmes rangées de dents comportent, de préférence, au moins deux rangées internes, mieux au moins trois rangées internes, encore mieux au moins cinq rangées internes. Les rangées internes de dents peuvent être à égale distance les unes des autres, les rangées internes de dents adjacentes étant séparées les unes des autres d'une distance r comprise entre 0,5 mm et 10 mm, mieux entre 1 mm et 6 mm.

De préférence, les dents des rangées internes sont disposées en quinconce les unes par rapport aux autres. Ceci permet également une bonne rétention du produit sur l'applicateur avant l'application, de sorte qu'il ne s'échappe pas de ce dernier avant l'application et forme des espaces entre les dents dans lesquels le produit peut être facilement déposé, notamment à l'aide d'une canule.

La deuxième face d'application et les deuxièmes rangées de dents sont, de préférence, symétriques relativement à un plan de symétrie longitudinal M.

De préférence, les dents des premières rangées et/ou les dents externes sont de forme pyramidale, notamment à base triangulaire, les dents des premières rangées les plus extérieures ayant, notamment, une arête orientée vers l'extérieur. Une telle forme permet d'avoir une grande surface de contact entre les dents et les cheveux et de permettre une meilleure rétention du produit entre les dents. En variante, les dents des premières rangées et/ou les dents externes sont de forme cylindrique, notamment à base circulaire, ovale ou polygonale.

De préférence, les dents des premières rangées et/ou des rangées externes sont en matière thermoplastique, notamment en polyoléfine, PP, PE, ABS, TPE, PET ou PA.

De préférence, les dents de la ou des rangées internes ne sont pas toutes de même hauteur et/ou de même largeur. Les premières et les dernières dents de chaque rangée interne peuvent être les dents de plus grande largeur et de plus grande hauteur de ladite rangée interne.

L'applicateur comporte un manche, notamment moulé avec le reste de l'applicateur. Le manche comporte, de préférence, des renforts latéraux, notamment des renforts latéraux d'épaisseur e comprise entre 0,1 mm et 5 mm. Le manche peut présenter, au moins en partie, une épaisseur et/ou une largeur diminuant vers l'extrémité distale ; notamment, le manche peut être aplati selon un axe perpendiculaire à l'axe longitudinal des dents.

L'applicateur a au moins sur sa partie portant les première et deuxième faces d'application, en section transversale, une forme générale de T.

L'invention a encore pour objet un système d'application d'un produit sur les cheveux, notamment un produit de coloration, comportant un applicateur tel que décrit dans l'une quelconque des revendications 1 à 11 et un réservoir contenant le produit à appliquer, le réservoir comportant une canule pour déposer le produit entre les dents de l'applicateur.

La canule peut avoir, à son extrémité, un diamètre extérieur compris entre 0,5 mm et 10 mm.

L'invention pourra être mieux comprise à la lecture de la description détaillée qui va suivre, d'exemples de mise en œuvre non limitatifs de celle-ci, et à l'examen du dessin annexé, sur lequel :
- la figure 1 est une vue schématique et en perspective d'un exemple de système selon l'invention,
- la figure 2 est une vue de côté selon la flèche II de l'applicateur de la figure 1,
- la figure 3 est une vue de dessus selon la flèche III de l'applicateur des figures 1 et 2,
- la figure 4 est une vue de dessous selon la flèche IV de l'applicateur des figures 1 et 2,
- la figure 5 représente la première face d'application des figures 1 à 4,
- la figure 6 représente la deuxième face d'application des figures 1 à 4,
- la figure 7 est une vue en coupe selon VII-VII de l'applicateur des figures 2 à 4,
- la figure 8 représente, en vue de dessus, une variante d'applicateur selon l'invention, et
- la figure 9 est une vue de dessous de l'applicateur de la figure 8.

Les figures 1 à 4 représentent un système 1 comportant un applicateur 2 et un récipient 4.

Le récipient 4 comporte un corps contenant le produit à appliquer et une canule 9 pour l'application du produit sur les cheveux et/ou l'applicateur 2. Le diamètre extérieur c de sortie de la canule 9 est avantageusement compris entre 0,5 mm et 10 mm.

L'applicateur 2 comporte un manche 5 permettant la préhension de l'applicateur 2 et un corps 8 permettant l'application d'un produit sur les cheveux, notamment un produit de coloration.

Le corps 8 présente une première face d'application 10 à partir de laquelle s'étend au moins deux premières rangées 12 de dents 15 et une deuxième face d'application 20 à partir de laquelle s'étend une pluralité de deuxièmes rangées 22 de dents 25.

Les première et la deuxième faces d'application 10 et 20 sont, comme illustré, des faces opposées du corps 8 de l'applicateur 2.

Les première et deuxième faces d'application 10 et 20 s'étendent respectivement selon des axes longitudinaux P et Q parallèles.

De préférence, les première et deuxième faces d'application 10 et 20 sont planes.

La première et la deuxième face d'application 10 et 20 sont parallèles et séparées d'une distance *p* comprise entre 10 mm et 30 mm.

La première face d'application 10 est moins large que la deuxième face d'application 20.

Comme illustré sur la figure 7, le corps 8 de l'applicateur 2 a sensiblement en section une forme de T, la grande barre du T définissant la deuxième face d'application 20.

Les deuxièmes rangées 20 de dents 25 comportent au moins deux rangées externes 40 de dents 25 et au moins une rangée interne 50 de dents 25, les dents des rangées externes 40 étant plus flexibles que les dents de la ou des rangées internes 50.

Dans les exemples illustrés, la première face d'application 10 porte trois premières rangées 12a à 12c de dents 15 et la deuxième face d'application 20 porte sept deuxièmes rangées 22 de dents 25, dont cinq rangées internes 50, mais il peut en être autrement.

Les premières rangées 12 s'étendent sur une longueur inférieure à celle des deuxièmes rangées 22. Le rapport des longueurs *l₁*/*l₂* est inférieur ou égal à 0,75, mieux inférieur ou égal à 0,6, *l₁* étant la distance entre les points les plus éloignés de la première et de la dernière dent 15 de la première rangée 12 la plus longue et *l*₂ étant la distance entre les points les plus éloignés de la première et de la dernière dent 25 de la deuxième rangée 22 la plus longue.

Les premières et deuxièmes rangées 12 et 22 de dents peuvent comporter plus de 5 dents chacune, mieux plus de 10 dents chacune. De préférence, les premières rangées 12 et les rangées externes 40 comportent plus de dents que les rangées internes 50.

La largeur de la première face d'application 10 peut être sensiblement égale à la distance *D₁* entre les premières rangées de dents les plus externes 12a et 12c, cette distance *D₁* étant définie entre les points les plus extérieurs, notamment, comme illustré, entre les arêtes extérieures 30 des dents 15. La distance *D₁* est, de préférence, comprise entre 3 et 15 mm.

La largeur de la deuxième face d'application 20 peut être sensiblement égale à la distance *D₂* entre les rangées externes de dents 40, cette distance *D₂* étant définie entre les points les plus extérieurs, notamment, comme illustré, entre les arêtes extérieures 45 des dents 25. La distance *D₂* est, de préférence, comprise entre 5 et 40 mm.

Les dents 15 des premières rangées de dents 12 et les dents 25 des rangées externes 40 sont préférentiellement de forme pyramidale à base triangulaire, comme illustré sur les figures 5 et 6, et s'effilent vers leur extrémité libre 32, comme visible sur les figures 1 et 2. Les dents 15 des premières rangées de dents 12 et les dents 25 des rangées externes 40 ont une base 31, c'est-à-dire une section transversale à la jonction avec la face d'application correspondante 10 ou 20, qui est de préférence triangulaire et inscrite dans un cercle de diamètre compris entre 1,2 mm et 1,4 mm.

Les dents 15 des premières rangées de dents 12 et les dents 25 des rangées externes 40 ont, de préférence une hauteur comprise entre 1,3 et 10 mm.

De préférence, les dents 15 des premières rangées de dents les plus extérieures 12a et 12c et les dents 25 des rangées externes 40 présentent chacune une arête 30 vers l'extérieur de la face d'application correspondante 10 ou 20.

Les dents 25 des rangées internes 50 sont préférentiellement de forme conique.

Les premières rangées de dent 12 peuvent être, comme illustré sur la figure 5, à des distances différentes les unes des autres. La rangée de dents interne 12b est notamment à des distances différentes des premières rangées de dents externes 12a et 12c. Elle est orientée dans le même sens qu'une des deux premières rangées externes 12a et 12c.

Les dents 25 des premières rangées de dents 12 et des rangées externes 40 peuvent être espacées d'une distance q comprise entre 0,2 mm et 5 mm, mieux entre 0,2 mm et 2 mm.

De préférence, les dents 15 de même rang des premières rangées adjacentes 12 sont décalées les unes par rapport aux autres, notamment d'une distance q/2.

Comme illustré sur la figure 7, les dents 15 des premières rangées de dents 12 sont toutes, de préférence, de même longueur *L₁* comprise entre 5 mm et 30 mm, mieux entre 10 mm et 15 mm.

Comme illustré, l'applicateur peut comporter, disposés longitudinalement entre les dents 15 des premières rangées les plus extérieures 12a et 12c, des éléments 60 de rétention du produit cosmétique sur la première face 10. L'applicateur peut comporter disposés latéralement entre les premières et dernières dents 15 des premières rangées les plus extérieures 12a et 12c, des éléments 65 de rétention du produit cosmétique sur la première face 10. Les éléments de rétention 60 et 65 se présentent préférentiellement sous la forme de cloisons concaves vers l'extérieur, disposées dans les espaces 62 entre les dents 15 et reliant deux dents 15 adjacentes entre elles. Les éléments de rétention 60 et 65 définissent un espace de contour fermé sur la première face d'application 10, dans lequel le produit cosmétique peut se loger.

Comme illustré sur la figure 7, la hauteur maximale h des éléments de rétention 60 et 65 peut être inférieure ou égale à 0,5 fois la longueur *L₁* des dents 15, mieux inférieure ou égale à 0,3 fois la longueur *L₁* des dents 15.

De préférence, la deuxième face d'application 20 et les deuxièmes rangées de dents 22 sont symétriques par rapport à un plan longitudinal M passant par l'axe Q et perpendiculaire à la deuxième face 20. Dans la variante illustrée, la deuxième face d'application comporte, en allant de l'extérieur vers le plan M :
- deux rangées externes 40,
- deux rangées internes 50a identiques,
- deux rangées internes 50b identiques, et
- une rangée interne centrale 50c.

De préférence, les deuxièmes rangées 22 de dents sont également symétriques par rapport à un plan transversal N perpendiculaire au plan M.

Les rangées internes 50 peuvent être espacées des rangées externes 40 d'une distance d comprise entre 0,3 mm et 15 mm, mieux entre 1 mm et 5 mm définie entre les axes longitudinaux des rangées externes 40.

Les dents 25 des rangées internes 50 peuvent être, en section transversale, de diamètres variés ou non. Dans l'exemple illustré sur la figure 6, les dents 25 de la rangée interne centrale 50c sont toutes de même diamètre.

Les dents 25 des rangées internes 50 sont, de préférence, disposées en quinconce les unes par rapport aux autres.

Les rangées internes 50 peuvent être espacées d'une distance r comprise entre 1 mm et 6 mm, définie entre les axes longitudinaux des rangées internes 50 adjacentes.

Les dents 25 de chaque rangée interne 50 peuvent être espacées d'une distance s comprise entre 1 mm et 6 mm.

Les première et dernières dents 52 et 54 de la rangée interne centrale 50c et des rangées internes 50b qui sont adjacentes à cette dernière peuvent être alignées selon un axe perpendiculaire à l'axe de la deuxième face d'application 20.

Comme illustré sur la figure 7, les dents 25 des deuxièmes rangées 22 peuvent être de différentes hauteurs, notamment les dents des rangées externes 40 sont les plus longues et sont toutes de même hauteur. Les premières et les dernières dents 25 de chaque rangée sont les plus longues dents 25 de ladite rangée. La plus grande longueur *L₂* des dents 25 des deuxièmes rangées peut être comprise entre 2 mm et 30 mm, mieux entre 5 mm et 15 mm.

De préférence, le rapport des longueurs *L₂*/*L₁* est compris entre 0,5 et 1,5, mieux entre 0,8 et 1.

Le manche 5 de l'applicateur 2 s'étend, comme illustré sur les figures, sensiblement selon l'axe P de la première face d'application ou le manche (5) est dans le prolongement de la deuxième face d'application (20). Le manche 5 peut comporter une partie supérieure 70 dans le prolongement de la première face 10.

Le manche 5 comporte, de préférence, des renforts 80 permettant d'améliorer la tenue de l'applicateur et de faciliter la précision du geste. L'épaisseur e des renforts 80 peut être comprise entre 0,1 mm et 5 mm.

Les renforts 80 peuvent s'étendre sur toute la partie supérieure 70 du manche 5 et au moins partiellement sur la partie inférieure 75 et être inclinés relativement à l'axe P d'un angle *α* compris entre 0° et 179°.

Le corps de l'applicateur 8 peut comporter des reliefs 90, illustrés sur la figure 7, représentant un motif.

De préférence, le manche 5 s'amincit vers son extrémité 85. Cet amincissement permet de pouvoir effectuer une raie sur les cheveux.

En variante, comme illustré sur les figures 8 et 9, l'extrémité 85 du manche 5 forme une pointe 92 permettant notamment de séparer les cheveux.

Dans des variantes non illustrées, la première et/ou la deuxième face d'application peut être bombée, notamment concave ou convexe vers l'extérieur. Les rangées longitudinales de dents peuvent être d'axe longitudinal non rectiligne, notamment légèrement incurvé.

L'invention n'est pas limitée aux exemples de réalisation qui viennent d'être décrits, dont les caractéristiques peuvent se combiner au sein de variantes non illustrées.

L'invention est définie par les revendications annexées. La première face d'application peut comporter plus de trois premières rangées de dents.

La deuxième face d'application peut comporter un nombre pair de deuxièmes rangées de dents, les deuxièmes rangées de dents ne comportant pas de rangées de dents centrales.

Le manche (5) s'étend sensiblement selon l'axe (P) de la première face d'application (10) ou le manche (5) est dans le prolongement de la deuxième face d'application.

L'expression « comportant un » doit être comprise comme étant synonyme de « comprenant au moins un ».

## Revendications

1. Applicateur (2) pour appliquer un produit sur les cheveux, notamment un produit de coloration, comportant:
- un manche (5),
- au moins deux premières rangées (12) de dents (15) s'étendant longitudinalement sur une distance *l₁*, à partir d'une première face d'application (10) de l'applicateur (2),
- une pluralité de deuxièmes rangées (22) de dents (25), cette pluralité s'étendant longitudinalement sur une distance *l₂*, à partir d'une deuxième face d'application (20) de l'applicateur (2) située à l'opposé de la première face d'application (10), le rapport *l1*/*l₂* étant inférieur ou égal à 0,75, mieux inférieur ou égal à 0,6,
les deuxièmes rangées de dents (22) comportant :
- au moins deux rangées externes (40) de dents,
- au moins une rangée interne (50) de dents disposée entre les deux rangées externes (40),
les dents (25) des rangées externes (40) étant plus flexibles que les dents (25) des rangées internes (50),
la première et la deuxième face d'application (10, 20) étant d'axes longitudinaux (P, Q) parallèles,
le manche (5) s'étendant sensiblement selon l'axe (P) de la première face d'application (10) ou le manche (5) étant dans le prolongement de la deuxième face d'application (20), la première face d'application (10) étant moins large que la deuxième face d'application (20), la première et la deuxième face d'application (10, 20) étant parallèles et séparées d'une distance comprise entre 10 mm et 30 mm, l'applicateur ayant au moins sur sa partie portant les première et deuxième faces d'application (10, 20), en section transversale, une forme générale de T.

2. Applicateur selon la revendication 1, la première et la deuxième face d'application (10, 20) étant planes.

3. Applicateur selon l'une quelconque des revendications précédentes, comportant au moins trois premières rangées de dents (12), les premières rangées de dents (12) étant de préférence parallèles.

4. Applicateur selon l'une quelconque des revendications précédentes, les dents (15) des premières rangées de dents (12) n'étant pas alignées selon un axe perpendiculaire à l'axe longitudinal (P) de la première face d'application (10).

5. Applicateur selon l'une quelconque des revendications précédentes, comportant au moins trois premières rangées de dents (12), la ou les premières rangées (12) n'étant pas à égale distance les unes des autres.

6. Applicateur selon l'une quelconque des revendications précédentes, les dents (15) des premières rangées (12) étant de forme pyramidale à base triangulaire, les dents des premières rangées les plus extérieures (12a, 12c) ayant, notamment, une arête (30) orientée vers l'extérieur.

7. Applicateur selon l'une quelconque des revendications précédentes, les dents (15) des premières rangées (12) étant chacune d'axe longitudinal perpendiculaire à la première face d'application (10).

8. Applicateur selon l'une quelconque des revendications précédentes, les dents (25) des deuxièmes rangées (22) étant chacune d'axe longitudinal perpendiculaire à la deuxième face d'application (20)

9. Applicateur selon l'une quelconque des revendications précédentes, les dents (15) des premières rangées (12) étant plus longues que les dents (25) des deuxièmes rangées (22), le rapport *L₂*/*L₁* étant compris entre 0,8 et 1, *L₁* étant la longueur des dents (15) des premières rangées (12) et *L₂* étant la plus grande longueur des dents (25) des deuxièmes rangées (22).

10. Applicateur selon l'une quelconque des revendications précédentes , les dents (25) des rangées externes (40) étant de forme pyramidale, notamment à base triangulaire, les dents (25) des rangées externes (40) ayant, notamment, une arête (45) orientée latéralement vers l'extérieur.

11. Applicateur selon l'une quelconque des revendications précédentes, le manche (5) étant moulé avec le reste de l'applicateur (2).

12. Système d'application d'un produit sur les cheveux, notamment un produit de coloration, comportant un applicateur (2) selon l'une quelconque des revendications précédentes et un récipient (4) contenant le produit à appliquer, le récipient (4) comportant une canule (9) pour déposer le produit entre les dents (15 ; 25) de l'applicateur (2).

## Patentansprüche

1. Auftragvorrichtung (2) zum Auftragen eines Mittels auf die Haare, insbesondere eines Färbemittels, umfassend:
- einen Griff (5),
- mindestens zwei erste Reihen (12) Zähne (15), die sich längs über eine Distanz *l₁* von einer ersten Auftragfläche (10) der Auftragvorrichtung (2) erstrecken,
- eine Vielzahl zweiter Reihen (22) Zähne (25), wobei sich diese Vielzahl längs über eine Distanz *l₂* von einer zweiten Auftragfläche (20) der Auftragvorrichtung (2) erstreckt, die der ersten Auftragfläche (10) gegenüberliegt, wobei das Verhältnis *l₁*/*l₂* kleiner oder gleich 0,75, vorzugsweise kleiner oder gleich 0,6 ist,
wobei die zweiten Reihen Zähne (22) Folgendes umfassen:
- mindestens zwei äußere Reihen (40) Zähne,
- mindestens eine innere Reihe (50) Zähne, die zwischen den zwei äußeren Reihen (40) angeordnet ist,
wobei die Zähne (25) der äußeren Reihen (40) flexibler sind als die Zähne (25) der inneren Reihen (50),
wobei die erste und zweite Auftragfläche (10, 20) parallele Längsachsen (P, Q) aufweisen,
wobei sich der Griff (5) im Wesentlichen entlang der Achse (P) der ersten Auftragfläche (10) erstreckt oder der Griff (5) in der Verlängerung der zweiten Auftragfläche (20) ist,
wobei die erste Auftragfläche (10) weniger breit ist als die zweite Auftragfläche (20), wobei die erste und zweite Auftragfläche (10, 20) parallel und durch eine Distanz im Bereich von 10 mm bis 30 mm getrennt sind, wobei die Auftragvorrichtung mindestens auf der Seite, die die erste und zweite Auftragfläche (10, 20) trägt, im Querschnitt allgemein T-förmig ist.

2. Auftragvorrichtung nach Anspruch 1, wobei die erste und zweite Auftragfläche (10, 20) eben sind.

3. Auftragvorrichtung nach einem der vorhergehenden Ansprüche, umfassend mindestens drei erste Reihen Zähne (12), wobei die ersten Reihen Zähne (12) bevorzugt parallel sind.

4. Auftragvorrichtung nach einem der vorhergehenden Ansprüche, wobei die Zähne (15) der ersten Reihen Zähne (12) nicht nach einer zur Längsachse (P) der ersten Auftragfläche (10) senkrechten Achse ausgerichtet sind.

5. Auftragvorrichtung nach einem der vorhergehenden Ansprüche, umfassend mindestens drei erste Reihen Zähne (12), wobei die erste oder die ersten Reihen (12) nicht in der gleichen Distanz zueinander sind.

6. Auftragvorrichtung nach einem der vorhergehenden Ansprüche, wobei die Zähne (15) der ersten Reihen (12) pyramidenförmig mit dreieckiger Grundfläche sind, wobei die Zähne der äußersten ersten Reihen (12a, 12c) insbesondere eine Kante (30) aufweisen, die nach außen gerichtet ist.

7. Auftragvorrichtung nach einem der vorhergehenden Ansprüche, wobei die Zähne (15) der ersten Reihen (12) je eine zur ersten Auftragfläche (10) senkrechte Längsachse aufweisen.

8. Auftragvorrichtung nach einem der vorhergehenden Ansprüche, wobei die Zähne (25) der zweiten Reihen (22) je eine zur zweiten Auftragfläche (20) senkrechte Längsachse aufweisen.

9. Auftragvorrichtung nach einem der vorhergehenden Ansprüche, wobei die Zähne (15) der ersten Reihen (12) länger sind als die Zähne (25) der zweiten Reihen (22), wobei das Verhältnis *L₂*/*L₁* im Bereich von 0,8 bis 1 liegt, wobei *L₁* die Länge der Zähne (15) der ersten Reihen (12) ist und *L₂* die größte Länge der Zähne (25) der zweiten Reihen (22) ist.

10. Auftragvorrichtung nach einem der vorhergehenden Ansprüche, wobei die Zähne (25) der äußeren Reihen (40) pyramidenförmig, insbesondere mit dreieckiger Grundfläche, sind, wobei die Zähne (25) der äußeren Reihen (40) insbesondere eine Kante (45) aufweisen, die seitlich nach außen gerichtet ist.

11. Auftragvorrichtung nach einem der vorhergehenden Ansprüche, wobei der Griff (5) mit dem Rest der Auftragvorrichtung (2) geformt ist.

12. System zum Auftragen eines Mittels auf die Haare, insbesondere eines Färbemittels, umfassend eine Auftragvorrichtung (2) nach einem der vorhergehenden Ansprüche, und einen Behälter (4), der das aufzutragende Mittel enthält, wobei der Behälter (4) eine Kanüle (9) umfasst, um das Mittel zwischen die Zähne (15; 25) der Auftragvorrichtung (2) abzugeben.

## Claims

1. An applicator (2) for applying a product to the hair, notably a dyeing product, comprising:
- a handle (5),
- at least two first rows (12) of teeth (15) extending longitudinally over a distance *l₁* from a first application face (10) of the applicator (2),
- a plurality of second rows (22) of teeth (25), this plurality extending longitudinally over a distance *l₂* from a second application face (20) of the applicator (2) that is situated on the opposite side from the first application face (10), the ratio *l₁*/*l₂* being less than or equal to 0.75, better still less than or equal to 0.6, the second rows of teeth (22) comprising:
- at least two external rows (40) of teeth,
- at least one internal row (50) of teeth disposed between the two external rows (40),
the teeth (25) of the external rows (40) being more flexible than the teeth (25) of the internal rows (50), the first and the second application face (10, 20) having parallel longitudinal axes (P, Q),
the handle (5) extending substantially along the axis (P) of the first application face (10) or the handle (5) being in the extension of the second application face (20),
the first application face (10) being less wide than the second application face (20), the first and the second application face (10, 20) being parallel and separated by a distance of between 10 mm and 30 mm, at least the part of the applicator that bears the first and second application face (10, 20) having an overall T shape in cross-section.

2. The applicator as claimed in claim 1, wherein the first and the second application face (10, 20) are flat.

3. The applicator as claimed in any one of the preceding claims, which comprises at least three first rows of teeth (12), the first rows of teeth (12) preferably being parallel.

4. The applicator as claimed in any one of the preceding claims, wherein the teeth (15) of the first rows of teeth (12) are not aligned along an axis perpendicular to the longitudinal axis (P) of the first application face (10) .

5. The applicator as claimed in any one of the preceding claims, which comprises at least three first rows (12) of teeth, the first row(s) (12) not being equidistant from one another.

6. The applicator as claimed in any one of the preceding claims, wherein the teeth (15) of the first rows (12) have a pyramid shape with a triangular base, the teeth of the outermost first rows (12a, 12c) having, notably, a ridge (30) that is oriented outward.

7. The applicator as claimed in any one of the preceding claims, wherein the teeth (15) of the first rows (12) each have a longitudinal axis perpendicular to the first application face (10).

8. The applicator as claimed in any one of the preceding claims, wherein the teeth (25) of the second rows (22) each have a longitudinal axis perpendicular to the second application face (20).

9. The applicator as claimed in any one of the preceding claims, wherein the teeth (15) of the first rows (12) are longer than the teeth (25) of the second rows (22), the ratio *L₂*/*L₁* being between 0.8 and 1, *L₁* being the length of the teeth (15) of the first rows (12) and *L₂* being the greatest length of the teeth (25) of the second rows (22).

10. The applicator as claimed in any one of the preceding claims, wherein the teeth (25) of the external rows (40) have a pyramid shape, notably with a triangular base, the teeth (25) of the external rows (40) having, notably, a ridge (45) that is oriented laterally outward.

11. The applicator as claimed in any one of the preceding claims, the handle (5) being moulded with the rest of the applicator (2).

12. A system for applying a product to the hair, notably a dyeing product, comprising an applicator (2) as claimed in any one of the preceding claims and a container (4) containing the product to be applied, the container (4) comprising a cannula (9) for depositing the product between the teeth (15; 25) of the applicator (2).
